# FASCICULE DE BREVET EUROPEEN

(11) **EP 2 319 351 B1**
(45) Date de publication et mention de la délivrance du brevet: **05.12.2012**
(21) Numéro de dépôt: 10290580.9
(22) Date de dépôt: 27.10.2010
(51) Int. Cl.: A45C 13/02, B42F 17/12, B65D 5/48, B65D 25/06, A47B 43/02, A47B 47/04, A47B 88/20, B25H 3/02, F16B 12/12

(54) **Agencement de cloisons pour compartimenter un volume, notamment le volume intérieur d'une malle**
Trennwandanordnung zum Unterteilen eines Rauminhaltes, insbesondere für den Innenraum eines Koffers
Wall arrangement for dividing a storage volume, such as the internal storage volume of a suitcase

(30) Priorité: 06.11.2009 FR 0905340
(43) Date de publication de la demande: 11.05.2011
(73) Titulaire: Estrems, Wilfrid, 94270 Le Kremlin Bicêtre (FR); Greiner, Daniel, 67310 Cosswiller (FR)
(72) Inventeur: Estrems, Wilfrid, 94270 Le Kremlin Bicêtre (FR); Greiner, Daniel, 67310 Cosswiller (FR)
(74) Mandataire: Plaçais, Jean Yves

(56) Documents cités:
- CH-A- 476 477
- JP-A- 2001 287 743
- US-A- 4 446 966
- US-A- 5 553 710
- US-A1- 2008 000 796

## Description

Agencement de cloisons pour compartimenter un volume, notamment le volume intérieur d'une malle.

La présente invention concerne un agencement pour compartimenter un volume, en particulier le volume intérieur d'une malle pour le rangement et le transport d'un groupe d'ordinateurs portables, ou matériels équivalents, de dimensions pouvant différer d'un matériel à l'autre, allant de 10 pouces (25,4 cm) à 15,6 pouces (39,6 cm).

A l'heure actuelle, lorsqu'il s'agit de stocker ou de transporter de tels matériels, par exemple pour les mettre temporairement à disposition des élèves d'une classe ou d'un centre de formation, on utilise des malles dont le volume intérieur est compartimenté en cases de dimensions immuables, de sorte que seuls des matériels correspondants à la taille des cases peuvent y être placés.

Pour remédier à cet inconvénient, la présente invention a pour objectif d'apporter un agencement modulaire permettant de créer des cases de largeur et/ou d'épaisseur variable(s).

Il est bien entendu que, dans d'autres applications comme US 5553710, l'on sait créer des compartiments en emboîtant dans des fentes ménagées dans des cloisons orientées dans une direction, dites cloisons "réceptrices", des cloisons, dites "reçues", orientées dans une autre direction perpendiculaire à la première.

Cependant, ou bien les cloisons réceptrices et les cloisons reçues s'étendent d'un côté à l'autre de l'agencement, comme dans US2003/0034319, auquel cas, dans une rangée donnée, les compartiments ont nécessairement les mêmes dimensions, ou bien les cloisons réceptrices s'étendent d'un côté à l'autre de l'agencement dans une première direction tandis que les cloisons reçues ne s'étendent que sur une partie d'une secondé direction perpendiculaire à la première, comme dans US2001/0035385, auquel cas, dans la même rangée, les compartiments peuvent avoir des dimensions différentes, mais il n'est pas possible que les cloisons reçues de deux compartiments adjacents soient adjacentes et dans l'alignement l'une de l'autre : il n'est, en effet, pas possible d'introduire deux cloisons reçues dans la même fente d'une cloison réceptrice.

La présente invention a pour objectif de remédier à cette impossibilité, but qui est atteint en ce sens qu'elle apporte un agencement de cloisons pour compartimenter un volume qui, d'une manière connue en soi, comporte au moins deux cloisons dites "transversales" et au moins une cloison dite "longitudinale", chacune desdites cloisons ayant un bord supérieur, un bord inférieur et deux bords latéraux opposés, le bord supérieur desdites cloisons transversales présentant au moins une fente perpendiculaire audit bord, de sorte qu'une paire de parois transversales définit au moins une paire de fentes en vis-à-vis, et ladite cloison longitudinale étant adaptée à une réunion avec lesdites cloisons transversales par pénétration dans ladite paire de fentes, l'invention se caractérisant en ce que les bords latéraux de ladite cloison longitudinale comportent chacun une patte d'accrochage dont l'une, dite "première patte", a une hauteur donnée et est à proximité immédiate du bord supérieur de ladite cloison longitudinale et dont l'autre, dite "seconde patte", a une hauteur donnée et est décalée de ce bord supérieur sur une distance correspondant au moins à la hauteur de la première patte, ladite fente ayant une largeur permettant l'introduction à frottement doux, en son sein, desdites première et seconde pattes, et une profondeur égale à la distance entre le bord supérieur de ladite cloison longitudinale et l'extrémité de la seconde patte la plus éloignée de ce bord.

Grâce à la structure des moyens qui permettent la réunion des cloisons longitudinales aux cloisons transversales, une fente de cloison transversale peut recevoir simultanément la première patte d'accrochage d'une première cloison longitudinale et la seconde patte d'accrochage d'une seconde cloison longitudinale, avec les première et seconde cloisons longitudinales disposées de part et d'autre de la cloison transversale et dans l'alignement l'une de l'autre.

Dans une forme d'exécution pratique, lesdites première et seconde pattes d'accrochage ont, dans un plan de coupe perpendiculaire au plan général de la cloison longitudinale, un profil en U dont l'âme est parallèle audit plan général.

De cette manière, c'est l'âme du U qui est enfilée dans la fente de la cloison transversale, l'aile libre du U venant se placer contre la paroi de la cloison transversale, en s'opposant au pivotement de la cloison longitudinale par rapport à la cloison transversale.

Dans une forme d'exécution préférée, au-delà de la première patte d'accrochage, le bord latéral de la cloison longitudinale présente un évidement, lequel a pour fonction d'offrir un dégagement facilitant la mise en place de deux pattes d'accrochage dans la même fente d'une cloison transversale.

L'agencement selon l'invention peut équiper une structure classique comportant une paroi de fond et au moins deux parois latérales opposées, et ayant, en coupe verticale, dans l'orientation normale qu'elle a en service, une forme en U. De préférence, ladite structure est en une seule pièce moulée à plat et offre, selon une direction dite "longitudinale", deux zones parallèles de moindre épaisseur, au niveau de ce que seront les lignes de jonction entre lesdites parois latérales et ladite paroi de fond, après configuration en U, par pliage de la pièce,

les faces en vis-à-vis desdites parois latérales comportant des rainures dites "transversales", perpendiculaires auxdites lignes de jonction et réparties de telle sorte que sont définies des paires de rainures transversales en vis-à-vis, chaque paire de rainures transversales étant adaptée à recevoir les bords latéraux opposés d'une cloison transversale, et

ladite paroi de fond comportant au moins une rainure dite "longitudinale" parallèle auxdites lignes de jonction, et adaptée à recevoir le bord inférieur d'au moins une cloison longitudinale.

De préférence, lesdites rainures transversales s'étendent d'un bord à l'autre de la pièce moulée à plat et, mieux, en outre, lesdites rainures transversales sont équidistantes et affectent sensiblement toute la surface de la pièce moulée à plat.

Comme indiqué plus haut, l'application principale, mais non limitative de l'invention, est de pouvoir compartimenter le volume intérieur d'une malle pour le rangement et le transport d'un groupe d'articles tels qu'ordinateurs portables ou matériels équivalents, de dimensions pouvant être différentes, et pour ce faire :
la paroi de fond de la structure comporte au moins trois rainures longitudinales,
le bord supérieur des cloisons transversales comporte autant de fentes que de rainures longitudinales et de même espacement, et
les cloisons longitudinales sont disponibles en au moins deux largeurs.

De cette manière, il est possible de créer des compartiments aptes à recevoir des matériels d'au moins deux épaisseurs différentes et, dans chaque épaisseur, d'au moins deux largeurs différentes.

De préférence, lorsque les matériels inclus dans les compartiments nécessitent d'être rechargés électriquement, l'agencement selon l'invention permet de le faire tandis que lesdits matériels sont stockés dans les compartiments. A cette fin, il est ménagé, dans la face des parois latérales de la pièce moulée à plat, à l'opposé de celle affectée par les rainures transversales, et au voisinage des bords libres desdites parois latérales et parallèlement auxdits bords, une fenêtre qui affecte l'épaisseur non rainurée de la pièce, de sorte que chacune desdites fenêtres crée autant de trous traversants dans ladite pièce que de rainures transversales, lesquels trous traversants permettent le passage de câbles d'alimentation.

En outre, le bord inférieur des cloisons transversales comporte, avantageusement, autant d'encoches que de rainures longitudinales et de même espacement. Ces encoches en combinaison avec les rainures longitudinales restées inoccupées offrent des passages pour des câbles.

L'invention sera mieux comprise à la lecture de la description suivante, faite en référence aux dessins annexés, dans lesquels :
- la figure 1 montre, en perspective, côté face rainurée, une pièce moulée à plat utilisée en combinaison avec l'agencement selon l'invention ;
- la figure 2, montre, en perspective, une malle dans le volume intérieur de laquelle a été placée la pièce de la figure 1 ;
- la figure 3 montre, en perspective, la pièce de la figure 1, pliée dans la configuration de la figure 3, mais vue côté face non rainurée ;
- la figure 4 montre, en perspective, une cloison transversale ;
- les figures 5 et 6 montrent, en élévation, deux cloisons longitudinales qui ne diffèrent l'une de l'autre que par leur largeur ;
- la figure 7 montre, en perspective et à plus grande échelle, la partie supérieure des cloisons longitudinales des figures 5 et 6 ;
- la figure 8 montre, en perspective et à plus grande échelle, la connexion de deux cloisons longitudinales avec une cloison transversale ;
- la figure 9 montre, en perspective, la connexion entre une cloison longitudinale et deux cloisons transversales ;
- la figure 10 montre, en perspective, une malle ouverte équipée de cloisons transversales réparties selon une configuration choisie ;
- la figure 11 montre, en perspective, la malle de la figure 10, après ajout de cloisons longitudinales réparties selon une configuration choisie, avec, pour résultat, la création de compartiments.

Si l'on se réfère à la figure 1, on voit une plaque 1 généralement rectangulaire ayant une direction longitudinale X et une direction transversale Y. Dans la présente description et dans les revendications, lorsque l'on se réfère à "longitudinal" ou à "transversal", c'est par rapport aux directions indiquées à la figure 1.

La pièce 1 est moulée à plat et elle comporte deux zones 2a et 2b de moindre épaisseur pour faciliter sa conformation en une structure en U définissant deux parois latérales 3a et 3b et une paroi de fond 4.

La face de la pièce 1 visible à la figure 1 est rainurée :
- d'une part, transversalement sur pratiquement toute sa superficie, les rainures transversales, telles que 5, étant équidistantes et espacées l'une de l'autre par un espace inter-rainure 50, et
- d'autre part, longitudinalement, uniquement dans la paroi de fond 4, les rainures longitudinales n'étant, dans l'exemple donné, qu'au nombre de trois, 6a, 6b et 6c, dans la forme d'exécution non limitative représentée et étant différemment écartées. La raison en sera indiquée plus loin.

La pièce 1 comporte en outre, sur l'un de ses bords transversaux, deux découpes 7a,7b ménageant un espace pour les reliefs 8 (figure 2) existant à l'intérieur des malles à roulettes et qui correspondent aux logements de ces roulettes. La pièce 1 comporte enfin, dans son épaisseur, une découpe 8 ménageant un espace pour le relief existant à l'intérieur des malles à roulettes et à poignée télescopique et qui correspond au logement du mécanisme de la poignée télescopique.

Les zones 2a,2b, les rainures transversales 5, les rainures longitudinales 6a-6c et les découpes 7a,7b et 8 sont usinées dans la plaque formant la pièce 1, plaque qui est, de préférence, mais non nécessairement, en une mousse de polyéthylène d'une masse volumique comprise entre 25 et 45 kg/m³ et d'une épaisseur de l'ordre de 25 mm

Comme on le voit mieux à la figure 2, la pièce 1 conserve une épaisseur 9 non rainurée.

Si l'on examine maintenant la figure 3 qui montre la pièce 1 dans sa configuration en U mais vue côté face non rainurée, on voit que la paroi latérale 3a présente, au voisinage de son bord supérieur, une fenêtre 10 qui affecte toute l'épaisseur non rainurée 9 de la pièce 1 de sorte qu'elle débouche dans les rainures transversales 5 en créant autant de trous traversants 11 que de rainures transversales 5. L'utilité de ces trous traversants 11 apparaîtra plus loin.

La pièce 1 ayant été complètement décrite, venons-en à la figure 2.

Comme on le voit, la pièce 1 conformée en U par pliage autour des zones 2a,2b est placée dans l'espace intérieur d'une malle à roulettes 12 du commerce, dont le couvercle 13 est garni de mousse alvéolée 14. Un bandeau 15 portant des recommandations d'usage ou autre peut être fixé dans la malle. La face non rainurée de la pièce 1 est solidarisée par collage aux parois adjacentes de la malle 12, le collage n'affectant toutefois pas la zone dans laquelle est usinée la fenêtre 10, de sorte que la partie supérieure des parois latérales de la pièce 1 reste libre et peut être déformée à la main pour être écartée des parois adjacentes de la malle lorsqu'on a besoin d'accéder à la pièce 1 côté fenêtres 10.

Les cloisons transversales, les cloisons longitudinales et leur mode d'interconnexion vont maintenant être décrits.

La figure 4 montre une cloison transversale 16 qui comporte un bord supérieur 17, un bord inférieur 18, et deux bords latéraux 19a,19b et qui est de dimensions telles que ses bords latéraux 19a,19b sont susceptibles d'être reçus dans les parties d'une rainure transversale 5 qui appartient aux parois latérales 3a,3b et que son bord inférieur 18 est susceptible d'être reçu dans la partie de la même rainure transversale qui appartient à la paroi de fond 4.

Le bord supérieur 17 de la cloison transversale 16 comporte trois fentes 20a-20c et le bord inférieur 18 trois encoches 21a-21c. Les fentes 20a-20c et les encoches 21a-21c ont le même écartement respectif que les rainures longitudinales 6a-6c. Les fentes 20a-20c ont une profondeur sensiblement égale à la somme des hauteurs ***h1+h2*** de pattes d'accrochage décrites plus loin en référence à la figure 7.

Dans une forme d'exécution non limitative, la cloison transversale 16 peut avoir une largeur de 416 mm, la fente 20b être située à égale distance des bords latéraux, la fente 20a être située à 66 mm du bord 19b et la fente 20c à 170 mm du bord 19a.

La cloison transversale 16 comporte, en outre, au voisinage de ses angles supérieurs, deux perçages 22a,22b.

Si l'on en vient aux figures 5 et 6, on voit les cloisons longitudinales 23 et 24 qui sont identiques, hormis en ce qui concerne leur largeur ***l1* et *l2***. La largeur ***l1*** est égale à la somme de la largeur d'une rainure transversale 5 et des deux espaces inter-rainures 50 ("pas de deux"), par exemple de 42 mm. La largeur ***l2*** est égale à la somme de la largeur de deux rainures transversales 5 et des trois espaces inter-rainures 50 ("pas de trois"), ce qui, dans le même exemple, correspond à une largeur de 58 mm. Avantageusement, ce pas de deux permet un rangement d'un ordinateur portable de 10 pouces et ce pas de trois, de 13 pouces.

Puisque les cloisons longitudinales 23 et 24 sont identiques, hormis leur largeur, les mêmes références seront données à leur bord supérieur 25, leur bord inférieur 26, leur bord latéral droit 27 et leur bord latéral gauche 28. Les moyens de connexion des cloisons longitudinales 23 et 24 étant identiques, ils ne seront décrits qu'à propos de la cloison longitudinale 23 en relation avec la figure 7.

Comme on le voit, au voisinage de son bord supérieur 25, le bord latéral gauche 28 de la cloison longitudinale 23 comporte une patte d'accrochage 29 qui, dans un plan de coupe orthogonal au plan général de la cloison 23, a un profil en U dont l'âme est désignée par 30 et dont l'aile libre est désignée par 31. La patte 29 a une hauteur ***h1***. De son côté, le bord latéral droit 27 de la cloison longitudinale 23 comporte une patte d'accrochage 32, de hauteur ***h2***, qui est l'image de la patte 30 dans un miroir, mais qui est décalée d'une hauteur ***h1*** par rapport au bord supérieur 25 de la cloison. Cette patte 32 comporte une âme 30' et une aile libre 31'.

Le bord latéral gauche 28 de la cloison longitudinale 23 comporte, en outre, un évidement 33 dont l'utilité apparaîtra ci-après.

Les cloisons transversales et longitudinales sont, avantageusement, mais non nécessairement, en matière plastique et leur épaisseur est de l'ordre de 5-6 mm.

Si l'on se réfère à la figure 8, on y voit comment deux cloisons longitudinales 23 et 23' sont réunies à une cloison transversale 16 au niveau d'une fente 20c. Pour ce faire, l'âme 30' de la patte d'accrochage 32 de la cloison longitudinale 23 est enfilée dans la fente 20c, après quoi l'âme 30 de la patte d'accrochage 23' est enfilée dans la profondeur restant vacante de la fente 20c. L'évidement 33 offre un dégagement qui permet cet enfilage de l'âme 30 sans être gêné par l'aile 31' de la patte 32 déjà en place dans la fente. Cette aile libre 31' vient ensuite former butée contre la face de la cloison transversale 16 et empêche la cloison longitudinale 23 de pivoter autour de la fente 20c. On comprend que l'une et/ou l'autre des cloisons longitudinales 23 ou 23' peut/peuvent être remplacée(s) par une cloison longitudinale 24. Comme on le voit, les cloisons longitudinales 23, 23', montées de part et d'autre de la cloison transversale 16, sont alignées comme si elles étaient d'une seule pièce.

La figure 9 montre la connexion entre une cloison longitudinale 23 et deux cloisons transversales 16, 16'. La cloison longitudinale 23 est connectée :
à la cloison transversale 16 comme est connectée la cloison longitudinale 23' à la cloison longitudinale 16, à la figure 8 et
à la cloison transversale 16' comme l'est la cloison 23 à la cloison longitudinale 16, à la figure 8.

La figure 10 montre la malle de la figure 2 après mise en place d'une série de cloisons transversales 16 dont les bords latéraux sont enfilés dans la partie des rainures transversales 5 qui appartiennent aux parois latérales de la pièce 1 et dont le bord inférieur est enfilé dans la partie des rainures transversales 5 qui appartiennent à la paroi de fond de cette même pièce.

Préalablement à leur mise en place, il est avantageusement collé, sur l'une des faces des cloisons transversales 16, et en tenant compte des zones devant être laissées dégagées pour permettre l'aération des matériels, zones dont l'emplacement peut varier d'un matériel à un autre, des bandes de mousse revêtues d'un adhésif double face, pour amortir les chocs.

Comme on le voit, l'écartement entre les cloisons transversales 16 dépend des rainures transversales 5 choisies pour leur mise en place, écartement qui est toutefois dicté par la largeur des cloisons longitudinales 23 et 24, étant toutefois entendu qu'il pourrait y avoir plus de deux largeurs disponibles, selon l'application envisagée.

Une fois les cloisons transversales 16 mises en place, les cloisons longitudinales 23 ou 24 sont connectées auxdites cloisons transversales 16 comme expliqué plus haut, leur bord inférieur 26 venant s'insérer dans la rainure longitudinale 6a-6c appropriée. On peut ainsi obtenir une série de compartiments de différentes dimensions, comme le montre la figure 11, à savoir :
- un bloc de compartiments C1 d'une épaisseur correspondant à la largeur de la cloison longitudinale 23 et d'une longueur correspondant à la distance entre la fente 20c et le bord 19b de la cloison transversale 16 , par exemple de 42 mm x 170 mm ;
- un bloc de compartiments C2 de même épaisseur que le bloc C1 mais d'une longueur correspondant à la distance entre la fente 20c et le bord 19a de la cloison transversale 16, par exemple de 42 mm x 246 mm ;
- deux blocs de compartiments C3 et C4 d'une épaisseur correspondant à la largeur de la cloison longitudinale 24 et d'une longueur correspondant à la distance entre la fente 20b et, respectivement, les bords 19b et 19a de la cloison transversale 16, en l'occurrence de même longueur puisque, dans la forme d'exécution représentée, la fente 20b se trouve à mi-distance de ces bords latéraux, ces compartiments C3 et C4 étant ainsi, par exemple, de 58 mm x 208 mm.

Comme dans le cas des cloisons transversales, préalablement à la mise en place des cloisons longitudinales 23,23' et/ou 24, il est avantageusement collé, sur l'une de leurs faces, des bandes de mousse revêtues d'un adhésif double face pour amortir les chocs, collage qui doit tenir compte des zones devant être laissées dégagées pour permettre l'aération des matériels.

Les câbles d'alimentation des matériels logés dans les compartiments C1-C4 peuvent être passés chacun dans un trou traversant 11 et longer la fenêtre 10 vers l'une ou l'autre de ses extrémités. De là, ils sont branchés sur un module d'alimentation ad hoc non représenté pouvant être inclus dans la malle 12.

Les découpes 21a-21c se trouvent en vis-à-vis des rainures longitudinales 6a-6c et, sur les parties de ces dernières qui ne sont pas occupées par une cloison longitudinale 23 ou 24, elles déterminent des canaux dans lesquels peuvent passer des câbles. Les perçages 22a et 22b servent à la fixation d'un lien qui maintient les câbles d'alimentation.

Il est bien entendu que l'invention n'est pas limitée à la forme d'exécution décrite et représentée et que les dimensions indiquées ne l'ont été que pour la facilité de compréhension du lecteur. Il va de soi également que l'on pourrait stocker et transporter des matériels autres que des ordinateurs, par exemple du matériel photographique.

## Revendications

1. Agencement de cloisons pour compartimenter un volume, comportant au moins deux cloisons dites transversales (16) et au moins une cloison dite longitudinale (23, 24), chacune desdites cloisons ayant un bord supérieur, un bord inférieur et deux bords latéraux opposés, le bord supérieur (17) desdites cloisons transversale (16) présentant au moins une fente (20a-20c) perpendiculaire audit bord, de sorte qu'une paire de parois transversales définit au moins une paire de fentes en vis-à-vis, et ladite cloison longitudinale étant adaptée à une réunion avec lesdites cloisons transversale (16) par pénétration dans ladite paire de fentes, **caractérisé en ce que** les bords latéraux de ladite cloison longitudinale (23;24) comportent chacun une patte d'accrochage (29,32) dont l'une (29), dite première patte, a une hauteur (***h1***) donnée et est à proximité immédiate du bord supérieur (25) de ladite cloison longitudinale et dont l'autre (32), dite seconde patte, a une hauteur donnée (***h2***) et est décalée de ce bord supérieur (25) sur une distance correspondant au moins à la hauteur (***h1***) de la première patte (29), ladite fente (20a-20c) ayant une largeur permettant l'introduction à frottement doux, en son sein, desdites première et seconde pattes (29,32) et une profondeur égale à la distance entre le bord supérieur (25) de ladite cloison longitudinale (23;24) et l'extrémité de la seconde patte (32) la plus éloignée de ce bord.

2. Agencement selon la revendication 1, **caractérisé en ce que** lesdites première et seconde pattes d'accrochage (29,32) ont, dans un plan de coupe perpendiculaire au plan général de la cloison longitudinale (23;24), un profil en U dont l'âme (30, 30') est parallèle audit plan général.

3. Agencement selon la revendication 1 ou 2, **caractérisé en ce que**, au-delà de la première patte d'accrochage (29), le bord latéral (28) de la cloison longitudinale (23; 24) présente un évidement (33).

4. Agencement selon l'une quelconque des revendications précédentes, **caractérisé en ce qu'**il comprend, en outre, une structure (1) comportant une paroi de fond (4) et au moins deux parois latérales opposées (3a,3b), et ayant, en coupe verticale, dans l'orientation normale qu'elle a en service, une forme en U, ladite structure étant en une seule pièce moulée à plat et offrant, selon une direction dite "longitudinale", deux zones parallèles (2a,2b) de moindre épaisseur, au niveau de ce que seront les lignes de jonction entre lesdites parois latérales (3a,3b) et ladite paroi de fond (4), après configuration en U, par pliage de la pièce,
les faces en vis-à-vis desdites parois latérales (3a,3b) comportant des rainures (5) dites "transversales", perpendiculaires auxdites zones de jonction (2a,2b) et réparties de telle sorte que sont définies des paires de rainures transversales en vis-à-vis, chaque paire de rainures transversales (5) étant adaptée à recevoir les bords latéraux opposés d'une desdites cloison transversales (16), et
ladite paroi de fond (4) comportant au moins une rainure (6a-6c) dite "longitudinale", parallèle auxdites lignes de jonction (2a, 2b) et adaptée à recevoir le bord inférieur d'au moins une desdites cloison longitudinales (23; 24).

5. Agencement selon la revendication 4, **caractérisé en ce que** lesdites rainures transversales (5) s'étendent d'un bord à l'autre de la pièce moulée à plat (1).

6. Agencement selon la revendication 4 ou 5, **caractérisé en ce que** lesdites rainures transversales (5) sont équidistantes et affectent sensiblement toute la surface de la pièce moulée à plat (1).

7. Agencement selon l'une quelconque des revendications 4 à 6, adapté à compartimenter le volume intérieur d'une malle (12) pour le rangement et le transport d'un groupe d'articles de dimensions pouvant être différentes, **caractérisé en ce que**
la paroi de fond (4) de la structure comporte au moins trois rainures longitudinales (6a-6c),
le bord supérieur des cloisons transversales comporte autant de fentes que de rainures longitudinales et de même espacement, et
les cloisons longitudinales sont disponibles en au moins deux largeurs (***l1, l2***).

8. Agencement selon l'une quelconque des revendications 5 à 7, adapté à compartimenter le volume intérieur d'une malle (12) pour le rangement et le transport d'un-groupe d'ordinateurs portables, ou matériels équivalents, de dimensions pouvant être différentes, nécessitant d'être chargés électriquement, **caractérisé en ce qu'**il est ménagé, dans la face des parois latérales (3a, 3b) de ladite pièce moulée (1), à l'opposé de celle affectée par les rainures transversales (5), et au voisinage des bords libres desdites parois latérales et parallèlement auxdits bords, une fenêtre (10) qui affecte l'épaisseur non rainurée (9) de la pièce, de sorte que chacune desdites fenêtres (10) crée autant de trous traversants (11) dans ladite pièce que de rainures transversales (5).

9. Agencement selon la revendication 8, **caractérisé en ce que** le bord inférieur (18) des cloisons transversales (16) comporte autant d'encoches (21a-21c) que de rainures longitudinales et de même espacement.

10. Agencement selon l'une quelconque des revendications 4 à 9, **caractérisé en ce que** la pièce moulée à plat est en une mousse de polyéthylène, d'une masse volumique comprise entre 25 et 45 kg/m³.

## Claims

1. Arrangement of partitions for dividing up a space, comprising at least two partitions referred to as transverse (16) and at least one partition referred to as longitudinal (23, 24), each of the said partitions having an upper edge, a lower edge and two opposing side edges, the upper edge (17) of the said transverse partitions (16) comprising at least one slot (20a-20c) perpendicular to said edge, so that a pair of transverse walls defines at least one pair of facing slots, and the said longitudinal partition being adapted to be joined to said transverse partitions (16) by engaging in said pair of slots, **characterised in that** the side edges of said longitudinal partition (23; 24) each comprise an attachment tab (29, 32) one of which (29), known as the first tab, has a given height (h1) and is in the immediate vicinity of the upper edge (25) of the said longitudinal partition, while the other tab (32), known as the second tab, has a given height (h2) and is offset from this upper edge (25) by a distance corresponding at least to the height (h1) of the first tab (29), the said slot (20a-20c) having a width that allows said first and second tabs (29, 32) to be introduced into it, with slight friction, and having a depth equal to the distance between the upper edge (25) of said longitudinal partition (23; 24) and the end of the second tab (32) that is furthest from this edge.

2. Arrangement according to claim 1, **characterised in that** the said first and second attachment tabs (29, 32) have, in a plane of section perpendicular to the general plane of the longitudinal partition (23; 24), a U-shaped profile, the core (30, 30') of which is parallel to said general plane.

3. Arrangement according to claim 1 or 2, **characterised in that**, beyond the first attachment tab (29), the side edge (28) of the longitudinal partition (23; 24) has a recess (33).

4. Arrangement according to any one of the preceding claims, **characterised in that** it further comprises a structure (1) comprising a bottom wall (4) and at least two opposing side walls (3a, 3b), and being U-shaped, in vertical section, in the normal orientation which it has when in use, the said structure being in the form of a single flat moulded part and comprising, in a direction referred to as "longitudinal", two parallel zones (2a, 2b) of lesser thickness, at which the junction lines between said side walls (3a, 3b) and said bottom wall (4) will be located, after configuration into a U shape, by folding the part,
the facing surfaces of said side walls (3a, 3b) comprising grooves (5) referred to as "transverse", which are perpendicular to said junction zones (2a, 2b) and distributed such that pairs of facing transverse grooves are defined, each pair of transverse grooves (5) being adapted to receive the opposing side edges of one of the said transverse partitions (16), and
the said bottom wall (4) comprising at least one groove (6a-6c) referred to as "longitudinal", parallel to said junction lines (2a, 2b) and adapted to receive the lower edge of at least one of said longitudinal partitions (23; 24).

5. Arrangement according to claim 4, **characterised in that** the said transverse grooves (5) extend from one edge of the flat moulded part (1) to the other.

6. Arrangement according to claim 4 or 5, **characterised in that** the said transverse grooves (5) are equidistant and apply to substantially the entire surface of the flat moulded part (1).

7. Arrangement according to any one of claims 4 to 6, adapted to divide up the interior space of a suitcase (12) for tidying and transporting a set of items which may be of different sizes, **characterised in that**
the bottom wall (4) of the structure comprises at least three longitudinal grooves (6a-6c),
the upper edge of the transverse partitions comprises as many slots as longitudinal grooves and with the same spacing, and
the longitudinal partitions are available in at least two widths (11, 12).

8. Arrangement according to any one of claims 5 to 7, adapted to divide up the interior space of a suitcase (12) for tidying and transporting a set of portable computers, or equivalent equipment, which may be of different sizes, needing to be electrically charged, **characterised in that**, in the surface of the side walls (3a, 3b) of the said moulded part (1), opposite the surface bearing the transverse grooves (5), and in the vicinity of the free edges of said side walls and parallel to said edges, a window (10) is provided which assumes the ungrooved thickness (9) of the part, so that each of the said windows (10) creates as many through-holes (11) in the said part as transverse grooves (5).

9. Arrangement according to claim 8, **characterised in that** the lower edge (18) of the transverse partitions (16) comprises as many notches (21 a-21 c) as longitudinal grooves and with the same spacing.

10. Arrangement according to any one of claims 4 to 9, **characterised in that** the flat moulded part is made of polyethylene foam, with a bulk density of between 25 and 45 kg_{/}m³.

## Patentansprüche

1. Trennwandanordnung zum Unterteilen eines Rauminhalts, mit wenigstens zwei Trennwänden (16), genannt Querwände, und wenigstens einer Trennwand (23; 24), genannt Längswand, wobei eine jede der Trennwände einen oberen Rand, einen unteren Rand und zwei entgegengesetzte Seitenränder aufweist, wobei der obere Rand (17) der Querwände (16) wenigstens einen Schlitz (20a-20c) senkrecht zu dem Rand aufweist, derart, dass ein Paar von Querwänden wenigstens ein Paar von gegenüberliegenden Schlitzen definiert und die Längswand für eine Verbindung mit den Querwänden (16) durch Eindringen in das Paar der Schlitze geeignet ist, **dadurch gekennzeichnet, dass** die Seitenränder der Längswand (23; 24) jeweils eine Anhänglasche (29, 32) aufweisen, von denen die eine (29), genannt erste Lasche, eine vorgegebene Höhe (h1) aufweist und sich in unmittelbarer Nähe zum oberen Rand (25) der Längswand befindet und von denen die andere (32), genannt zweite Lasche, eine vorgegebene Höhe (h2) aufweist und von diesem oberen Rand (25) unter einem Abstand versetzt angeordnet ist, der wenigstens der Höhe (h1) der ersten Lasche (29) entspricht, wobei der Schlitz (20a-20c) eine Breite aufweist, die das Einführen in ihn der ersten und zweiten Lasche (29, 32) unter leichtem Reiben ermöglicht, und eine Tiefe aufweist, die den gleichen Abstand zwischen dem oberen Rand (25) und der Längswand (23; 24) und dem Ende der zweiten Lasche (32), die am weitesten von diesem Rand entfernt ist, aufweist.

2. Anordnung nach Anspruch 1, **dadurch gekennzeichnet, dass** die erste und zweite Anhänglasche (29, 32) in einer senkrechten Schnittebene zur allgemeinen Ebene der Längswand (23; 24) ein U-Profil aufweist, dessen Seele (30, 30') parallel zur allgemeinen Ebene verläuft.

3. Anordnung nach Anspruch 1 oder 2, **dadurch gekennzeichnet, dass** über die erste Anhänglasche (29) hinaus der Seitenrand (28) der Längswand (23; 24) eine Ausnehmung (33) aufweist.

4. Anordnung nach einem der vorhergehenden Ansprüche, **dadurch gekennzeichnet, dass** sie weiterhin eine Struktur (1) aufweist, die eine Bodenwand (4) und wenigstens zwei entgegengesetzte Seitenwände (3a, 3b) aufweist, und im Querschnitt in normaler Ausrichtung, die sie bei Benutzung hat, eine U-Form aufweist, wobei die Struktur ein einziges eben geformtes Teil ist und entlang einer Richtung, genannt "Längsrichtung", zwei parallele Zonen (2a, 2b) von geringerer Dicke auf der Höhe aufweist, die die Verbindungslinien zwischen den Seitenwänden (3a, 3b) und der Bodenwand (4), nach Ausbildung in U-Form, durch Falten des Teils, hätten,
wobei die gegenüberliegenden Seiten der Seitenwände (3a, 3b) Kerben (5), genannt "Querkerben", aufweisen, senkrecht zu den Verbindungszonen (2a, 2b) und derart verteilt, dass Paare von einander gegenüberliegenden Querkerben definiert sind, wobei jedes Paar von Querkerben (5) in der Lage ist, die entgegengesetzten Seitenränder einer der genannten Querwände (16) aufzunehmen, und
dass die Bodenwand (4) wenigstens eine Kerbe (6a-6c) genannt "Längskerbe" aufweist, die parallel zu den Verbindungslinien (2a, 2b) verläuft und in der Lage ist, den unteren Rand wenigstens einer der Längswände (23; 24) aufzunehmen.

5. Anordnung nach Anspruch 4, **dadurch gekennzeichnet, dass** die Querkerben (5) sich von einem Rand zum anderen des eben geformten Teils (1) erstrecken.

6. Anordnung nach Anspruch 4 oder 5, **dadurch gekennzeichnet, dass** die Querkerben (5) gleich beabstandet sind und im Wesentlichen auf die gesamte Oberfläche des eben geformten Teils (1) einwirken.

7. Anordnung nach einem der Ansprüche 4 bis 6, die in der Lage ist, den Innenraum eines Koffers (12) für das Aufbewahren und den Transport einer Gruppe von Artikeln mit Abmessungen, die unterschiedlich sein können, zu unterteilen, **dadurch gekennzeichnet, dass**
die Bodenwand (4) der Struktur wenigstens drei Längskerben (6a-6c) aufweist,
der obere Rand der Querwände so viele Schlitze wie Längskerben und von gleicher Ausdehnung aufweist, und
die Längswände in wenigstens zwei Breiten (11, 12) zur Verfügung stehen.

8. Anordnung nach einem der Ansprüche 5 bis 7, die in der Lage ist, dass Innenvolumen eines Koffers (12) zur Aufnahme und dem Transport einer Gruppe von Laptops oder gleichwertigem Material zu unterteilen, deren Abmessungen unterschiedlich sein können, wobei sie erfordern, elektrisch aufgeladen zu werden, **dadurch gekennzeichnet, dass** in der Seite der Seitenwände (3a, 3b) des geformten Teils (1) entgegengesetzt zu jener, die von den Querkerben (5) betroffen ist, und in der Nähe der freien Ränder der Seitenwände und parallel zu diesen Rändern, ein Fenster (10) ausgebildet ist, das die nicht geschlitzte Dicke (9) des Teils beeinflusst, derart, dass ein jedes der Fenster (10) gleich viele Queröffnungen (11) in dem Teil wie Querkerben (5) erzeugt.

9. Anordnung nach Anspruch 8, **dadurch gekennzeichnet, dass** der untere Rand (18) der Querwände (16) so viele Einschnitte (21 a-21 c) wie Längskerben und von gleicher Beabstandung aufweist.

10. Anordnung nach einem der Ansprüche 4 bis 9, **dadurch gekennzeichnet, dass** das eben geformte Teil aus einem Polyethylenschaum, mit einer Volumenmasse zwischen 25 und 45 kg/m³, gebildet ist.
